# EUROPÄISCHE PATENTSCHRIFT

(11) **EP 0 884 709 B1**
(45) Veröffentlichungstag und Bekanntmachung des Hinweises auf die Patenterteilung: **03.03.2004**
(21) Anmeldenummer: 98109273.7
(22) Anmeldetag: 22.05.1998
(51) Int. Cl.: G08G 1/0967

(54) **Einrichtung zur Bereitstellung von Informationen über die jeweils vorgegebene Höchstgeschwindigkeit in einem Kraftfahrzeug**
Device to obtain information about the predetermined maximum speed in a vehicle
Dispositif pour obtenir les informations sur la vitesse maximale prédéterminée dans un véhicule

(30) Priorität: 13.06.1997 DE 19725075
(43) Veröffentlichungstag der Anmeldung: 16.12.1998
(73) Patentinhaber: ROBERT BOSCH GMBH, 70442 Stuttgart (DE)
(72) Erfinder: Faye, Ian, 70192 Stuttgart (DE); Vollert, Herbert, 74182 Obersulm-Suelzbach (DE); Uhler, Werner, 76646 Bruchsal (DE)

(56) Entgegenhaltungen:
- DE-A- 19 604 084
- DE-U- 29 610 677
- FR-A- 2 652 932

## Beschreibung

Die Erfindung betrifft eine Einrichtung zur Bereitstellung von Informationen über die jeweils vorgegebene Höchstgeschwindigkeit in einem Kraftfahrzeug beim Befahren von Streckenabschnitten, für die Höchstgeschwindigkeiten vorgeschrieben sind.

Aus verschiedenen Gründen kommt es vor, daß der Fahrer eines Kraftfahrzeugs Verkehrszeichen, die eine Geschwindigkeitsbegrenzung anzeigen, nicht wahrnimmt, sei es durch Unaufmerksamkeit, durch schlechte Sichtverhältnisse oder aus anderen Gründen. Bei über lange Strecken gültigen Geschwindigkeitsbegrenzungen besteht häufig auch Unsicherheit darüber, ob eventuell ein Verkehrszeichen bei Aufhebung der Geschwindigkeitsbeschränkung übersehen wurde, insbesondere dann, wenn die Art der Straße und der Straßenzustand eine Geschwindigkeitsbegrenzung dem Fahrer nicht sinnvoll erscheinen lassen.

In DE-U- 296 10 677 wird zur Lösung dieser Problemstellung eine Einrichtung zur Bereitstellung von Informationen über die jeweils vorgegebene Höchstgeschwindigkeit in einem Kraftfahrzeug beim Befahren von Streckenabschnitten, für die Höchstgeschwindigkeiten vorgeschrieben sind, vorgeschlagen, bei der in einem Speicher vorgeschriebene Höchstgeschwindigkeitswerte den jeweiligen Streckenabschnitten zugeordnet abgelegt sind, bei der der jeweils befahrene Streckenabschnitt mit Hilfe einer Ortungseinrichtung bestimmbar ist, und bei der zu dem jeweils bestimmten Streckenabschnitt die Höchstgeschwindigkeit auslesbar ist.

Aufgabe der vorliegenden Erfindung ist es, eine weiterentwickelte Fahrerinformationseinrichtung zur verfügung zu stellen.

Dazu ist es zunächst vorgesehen, daß in einem Speicher der erfindungsgemäßen Einrichtung vorgeschriebene Höchstgeschwindigkeitswerte den jeweiligen Streckenabschnitten zugeordnet abgelegt sind, daß der jeweils befahrene Streckenabschnitt mit Hilfe einer Ortungseinrichtung bestimmbar ist und daß zu dem jeweils bestimmten Streckenabschnitt die Höchstgeschwindigkeit auslesbar ist.

Die erfindungsgemäße Einrichtung nutzt in vorteilhafter Weise die durch sogenannte Navigationssysteme vorhandenen Resourcen aus. Der Speicher kann vorzugsweise ein CD-ROM sein. Als Ortungseinrichtung kommt beispielsweise eine Satellitenortungseinrichtung nach dem Global Positioning System (GPS) in Frage.

Bei einer Ausführungsform der erfindungsgemäßen Einrichtung ist eine Ausgabevorrichtung zur Ausgabe der ausgelesenen Höchstgeschwindigkeitswerte vorgesehen, die auch derart ausgebildet sein kann, daß ferner vorgesehene Mindestgeschwindigkeiten im Speicher abgelegt sind und die jeweils ausgelesene Mindestgeschwindigkeit ausgegeben wird.

Bei Fahrzeugen mit einer. Geschwindigkeitsregelanlage können alternativ oder zusätzlich die ausgelesenen Höchstgeschwindigkeitswerte der Geschwindigkeitsregelanlage zuführbar sein. Diese Ausführungsform ist auch bei autonom fahrenden Kraftfahrzeugen anwendbar.

Eine Weiterbildung der erfindungsgemäßen Einrichtung besteht darin, daß zu Streckenabschnitten mit mehreren Fahrstreifen in einer Richtung den einzelnen Fahrstreifen zugeordnete Höchstgeschwindigkeitswerte abgelegt sind und daß ferner eine Einrichtung zur Erkennung, auf welchem Fahrstreifen sich das Kraftfahrzeug jeweils befindet, das Auslesen der Höchstgeschwindigkeitswerte steuert. Eine für die erfindungsgemäße Einrichtung geeignete Spurerkennung ist beispielsweise beschrieben in Franke, U.; Ulrich, S. "Modellgestützte Echtzeit-Bildverarbeitung auf Transputern zur autonomen Führung von Fahrzeugen", 2. Transputer-Anwender-Treffen, TAT'90, Aachen, 17./18. September 1990, Proceedings, Springer-Verlag 1990, S. 182-189 und in Franke, U. "Real time 3D-road modeling for autonomous vehicle guidance", 7th Scandinavian Conference on Image Analysis, August 13-18, 1991, Aalborg, Denmark, pp. 1-8.

Eine vorteilhafte Ausgestaltung der erfindungsgemäßen Einrichtung besteht darin, daß der Speicher als Massespeicher ausgebildet ist und die Streckenabschnitte in Form einer Straßenkarte enthält. Wie bereits erwähnt, bildet ein CD-ROM einen günstigen Speicher für die erfindungsgemäße Einrichtung. Dabei enthält ein solcher Speicher außer einer Basisinformation (im wesentlichen das Straßennetz) jedoch nur die spätestens zum Zeitpunkt der Herstellung gültigen Höchstgeschwindigkeitswerte. Damit die erfindungsgemäße Einrichtung den Fahrer auch über geänderte Höchstgeschwindigkeitswerte oder hinzugekommene oder aufgehobene Streckenabschnitte mit Geschwindigkeitsbegrenzungen informiert, kann vorgesehen sein, daß über eine Datenübertragungseinrichtung aktualisierte Höchstgeschwindigkeitswerte empfangbar sind, die in einen weiteren Speicher einschreibbar und vorrangig gegenüber den Höchstgeschwindigkeitswerten aus dem Massespeicher auslesbar sind.

Bei dieser Ausgestaltung kann zur Aktualisierung der gespeicherten Höchstgeschwindigkeitswerte vorgesehen sein, daß die Datenübertragungseinrichtung von an Streckenabschnitten mit aktualisierten Höchstgeschwindigkeitswerten angeordneten.Sendern geringer Reichweite und Empfängern in den Fahrzeugen besteht. Diese Sender geringer Reichweite - auch Baken genannt - können am Anfang und am Ende der Geschwindigkeitsbegrenzungsstrecke aufgestellt werden, beispielsweise beim Einrichten einer Baustelle.

Erfindüngsgemäß ist zur Aktualisierung der gespeicherten Höchstgeschwindigkeitswerte vorgesehen, daß über ein Funknetz Höchstgeschwindigkeitswerte mit Angaben zu den zugehörigen Streckenabschnitten empfangbar und im Speicher ablegbar sind. Dabei kann das Funknetz ein zellulares Mobilfunknetz sein, wobei einzelne Sender Höchstgeschwindigkeitswerte mit Angaben zu den zugeordneten Streckenabschnitten für jeweils die im Bereich einer Zelle oder mehrerer benachbarter Zellen liegenden Streckenabschnitte senden. Bei dieser Aüsführungsform wird das Mobilfunknetz lediglich als eine Vielzahl von lokalen Rundfunksendern genutzt.

Eine andere Weiterbildung sieht dagegen vor, daß das Funknetz ein zellulares Mobilfunknetz ist, wobei eine Mobilstation im Kraftfahrzeug und stationäre Einrichtungen des Mobilfunknetzes derart ausgebildet sind, daß auf eine von der jeweiligen Position des Kraftfahrzeugs abgeleitete Abfrage eine Übertragung von Höchstgeschwindigkeitswerten für diejenigen Streckenabschnitte erfolgt, die einen Zusammenhang mit der Position des Kraftfahrzeugs aufweisen. Hierbei wird die Möglichkeit der bidirektionalen Übertragung in einem Mobilfunknetz genutzt. Es ist dann im Kraftfahrzeug nicht erforderlich, eine große Anzahl von Höchstgeschwindigkeitswerten zusammen mit ihren zugeordneten Streckenabschnitten zu speichern.

Zusätzlich kann bei der erfindungsgemäßen Einrichtung vorgesehen sein, daß mindestens ein Sensor am Kraftfahrzeug vorgesehen ist, aus dessem Ausgangssignal ein Höchstgeschwindigkeitswert abgeleitet wird, wobei vorzugsweise vorgesehen ist, daß der abgeleitete Höchstgeschwindigkeitswert durch vom Ausgangssignal des Sensors abhängige Veränderung des ausgelesenen Höchstgeschwindigkeitswertes entsteht.

Außerdem können weitere Umstände, die eine Begrenzung der Geschwindigkeit zweckmäßig erscheinen lassen, dadurch berücksichtigt werden, daß weitere die Höchstgeschwindigkeit beeinflussende Informationen über ein Funknetz und/oder von an Streckenabschnitten angeordneten Sendern geringer Reichweite empfangbar sind.

Ausführungsbeispiele der Erfindung sind in der Zeichnung anhand mehrerer Figuren dargestellt und in der nachfolgenden Beschreibung näher erläutert. Es zeigt:
- Fig. 1: ein Blockschaltbild eines ersten Ausführungsbeispiels,
- Fig. 2: schematisch eine Straße und einen Sender eines Mobilfunknetzes,
- Fig. 3: ein Blockschaltbild eines zweiten Ausführungsbeispiels und
- Fig. 4: schematisch die Anordnung von Baken an einer Straße.

Gleiche Teile sind in den Figuren mit gleichen Bezugszeichen versehen.

Bei beiden Ausführungsbeispielen bildet ein an sich bekanntes Navigationssystem 1 einen wesentlichen Bestandteil des erfindungsgemäßen Systems. Dieses Navigationssystem erhält von einem CD-ROM 2 Daten über die Strecken und die den Strecken zugeordneten Geschwindigkeitsinformationen. Bei den bekannten Navigationssystemen erfolgt ferner eine Ortung, beispielsweise nach dem Satellitenortungsverfahren (GPS) oder nach anderen bekannten Verfahren, die beispielsweise die zurückgelegte Wegstrecke und Richtungsänderungen mit den Informationen auf dem CD-ROM vergleichen. Bei den bekannten Navigationssystemen wird mit Hilfe einer Anzeigevorrichtung 3 dem Fahrer der Weg zu dem zuvor eingestellten Ziel gewiesen. Dieses kann beispielsweise durch die Darstellung eines Ausschnitts aus einer Straßenkarte mit hervorgehobenem Fahrweg oder durch schematische Darstellung von Kreuzungen und Abzweigungen mit entsprechenden Richtungspfeilen geschehen. Auch Sprachausgaben sind im Zusammenhang mit Navigationssystemen bekanntgeworden.

Bei den dargestellten erfindungsgemäßen Einrichtungen wird vom CD-ROM 2 außerdem die Geschwindigkeitsinformation zu dem jeweils befahrenen Streckenabschnitt ausgelesen und mit Hilfe der Anzeigevorrichtung 3 sichtbar gemacht. Zusätzlich kann eine Geschwindigkeitsregelanlage 4 mit dem ausgelesenen Höchstgeschwindigkeitswert gesteuert werden. Ein Regensensor 5 meldet dem Navigationssystem 1 Regen bzw. feuchte Fahrbahn. Diese zusätzliche Information kann zur weiteren Bestimmung der Höchstgeschwindigkeit benutzt werden.

Bei dem Ausführungsbeispiel nach Fig. 1 ist außerdem ein Empfänger 6 vorgesehen, über den aktualisierte Höchstgeschwindigkeitswerte und in entsprechend codierter Form die zugeordneten Streckenabschnitte empfangen werden können, so daß das Navigationssystem 1 vorzugsweise diese aktualisierten Höchstgeschwindigkeitswerte berücksichtigt. Ferner enthält das Ausführungsbeispiel nach Fig. 1 eine Einrichtung 7 zur Fahrstreifenerkennung, die ein Signal erzeugt, das besagt, auf welchem Fahrstreifen einer Straße sich das Fahrzeug jeweils befindet.

In Fig. 2 sind auf einer Straße 10 mit jeweils zwei Fahrstreifen 11, 12, 13, 14 pro Richtung Fahrzeuge 15, 16, 17, 18, 19 angedeutet, die sich in Pfeilrichtung bewegen. Ein von der Straße entfernter Sender 20, beispielsweise eines GSM-Mobilfunknetzes sendet Höchstgeschwindigkeitswerte, die für die dargestellte Straße 10, jedoch nur für den Fahrstreifen 14 gelten. Das Fahrzeug 15 reagiert auf den empfangenen Höchstgeschwindigkeitswert, während die anderen Fahrzeuge nicht betroffen sind.

Bei dem Ausführungsbeispiel nach Fig. 3 ist ein Empfänger 21 für Sender 22, 23 (Fig. 4) vorgesehen, die als Baken an einer Straße 24 angeordnet sind.

Fig. 4 zeigt schematisch die Straße 24, die Sender 22, 23 und Fahrzeuge 25, 26, 27. Der Sender 22 sendet ein Signal, das den Beginn eines Streckenabschnitts mit Geschwindigkeitsbegrenzung darstellt, und den zugehörigen Höchstgeschwindigkeitswert. Bei dem Beispiel wird angenommen, daß die Geschwindigkeitsbegrenzung nur in der Richtung von links nach rechts gilt. Der Sender 23 sendet ein Signal, das das Ende des Streckenabschnitts kennzeichnet. Das Fahrzeug 25 fährt in der von der Geschwindigkeitsbegrenzung betroffenen Richtung und reagiert mit einer Anzeige der Höchstgeschwindigkeit oder mit einem entsprechenden Eingriff in die Geschwindigkeitsregelanlage 4. Die Fahrzeuge 26 und 27 erhalten die Signale der Sender 22 und 23 in umgekehrter Reihenfolge und reagieren nicht, das heißt, es wird weder eine Höchstgeschwindigkeit angezeigt, noch ein Eingriff in die Geschwindigkeitsregelanlage vorgenommen.

## Patentansprüche

1. Einrichtung zur Bereitstellung von Informationen über die jeweils vorgegebene Höchstgeschwindigkeit in einem Kraftfahrzeug beim Befahren von Streckenabschnitten, für die Höchstgeschwindigkeiten vorgeschrieben sind,
wobei in einem Speicher vorgeschriebene Höchstgeschwindigkeitswerte den jeweiligen Streckenabschnitten zugeordnet abgelegt sind,
wobei der jeweils befahrene Streckenabschnitt mit Hilfe einer Ortungseinrichtung bestimmbar ist und wobei zu dem jeweils bestimmten Streckenabschnitt die Höchstgeschwindigkeit auslesbar ist, **dadurch gekennzeichnet,**
**dass** über ein zellulares Mobilfunknetz (20) Höchstgeschwindigkeitswerte mit Angaben zu den zugehörigen Streckenabschnitte empfangbar und im Speicher ablegbar sind,
und
**dass** einzelne Sender (20) Höchstgeschwindigkeitswerte mit Angaben zu den zugeordneten Streckenabschnitten für jeweils die im Bereich einer Zelle oder mehrerer benachbarter Zellen liegenden Streckenabschnitte senden
oder
**dass** eine Mobilstation (6) im Kraftfahrzeug und stationäre Einrichtungen (20) des Mobilfunknetzes derart ausgebildet sind, dass auf eine von der jeweiligen Position des Kraftfahrzeugs abgeleitete Abfrage eine Übertragung von Höchstgeschwindigkeitswerten für diejenigen Streckenabschnitte erfolgt, die einen Zusammenhang mit der Position des Kraftfahrzeugs aufweisen.

2. Einrichtung nach Anspruch 1, **dadurch gekennzeichnet, daß** eine Ausgabevorrichtung (3) zur Ausgabe der ausgelesenen Höchstgeschwindigkeitswerte vorgesehen ist.

3. Einrichtung nach Anspruch 2, **dadurch gekennzeichnet, daß** ferner vorgesehene Mindestgeschwindigkeiten im Speicher abgelegt sind und die jeweils ausgelesene Mindestgeschwindigkeit ausgegeben wird.

4. Einrichtung nach einem der Ansprüche 1 bis 3, **dadurch gekennzeichnet, daß** die ausgelesenen Höchstgeschwindigkeitswerte einer Geschwindigkeitsregelanlage (4) zuführbar sind.

5. Einrichtung nach einem der vorhergehenden Ansprüche, **dadurch gekennzeichnet, daß** zu Streckenabschnitten mit mehreren Fahrstreifen in einer Richtung den einzelnen Fahrstreifen zugeordnete Höchstgeschwindigkeitswerte abgelegt sind und daß ferner eine Einrichtung zur Erkennung, auf welchem Fahrstreifen sich das Kraftfahrzeug jeweils befindet, das Auslesen der Höchstgeschwindigkeitswerte und gegebenenfalls der Mindestgeschwindigkeitswerte steuert.

6. Einrichtung nach einem der vorhergehenden Ansprüche, **dadurch gekennzeichnet, daß** der Speicher (2) als Massespeicher ausgebildet ist und die Streckenabschnitte in Form einer Straßenkarte enthält.

7. Einrichtung nach Anspruch 6, **dadurch gekennzeichnet, daß** über eine Datenübertragungseinrichtung (6, 20; 21, 22, 23) aktualisierte Höchstgeschwindigkeitswerte empfangbar sind, die in einen weiteren Speicher einschreibbar und vorrangig gegenüber den Höchstgeschwindigkeitswerten aus dem Massespeicher (2) auslesbar sind.

8. Einrichtung nach einem der vorhergehenden Ansprüche, **dadurch gekennzeichnet, daß** mindestens ein Sensor (5) am Kraftfahrzeug vorgesehen ist, aus dessem Ausgangssignal ein Höchstgeschwindigkeitswert abgeleitet wird.

9. Einrichtung nach Anspruch 8, **dadurch gekennzeichnet, daß** der abgeleitete Höchstgeschwindigkeitswert durch vom Ausgangssignal des Sensors abhängige Veränderung des ausgelesenen Höchstgeschwindigkeitswertes entsteht.

10. Einrichtung nach einem der vorhergehenden Ansprüche, **dadurch gekennzeichnet, daß** weitere die Höchstgeschwindigkeit beeinflussende Informationen über ein Funknetz empfangbar sind.

11. Einrichtung nach einem der vorhergehenden Ansprüche, **dadurch gekennzeichnet, daß** weitere die Höchstgeschwindigkeit beeinflussende Informationen von an Streckenabschnitten angeordneten Sendern geringer Reichweite empfangbar sind.

## Claims

1. Device for providing information about the respectively predefined maximum speed in a motor vehicle when travelling along sections of routes for which maximum speeds are prescribed, the prescribed maximum speed values being stored in a memory in an assignment to the respective route sections, the route section which is respectively travelled along being capable of being determined using a locating device and the maximum speed for the respectively determined route section being capable of being read out, **characterized in that** the maximum speed values with details of the associated route sections can be received via a cellular mobile radio network (20) and stored in the memory, and
**in that** individual transmitters (20) transmit maximum speed values with details on the associated route sections for in each case the route sections which lie in the region of a cell or a plurality of adjacent cells,
or
**in that** a mobile station (6) in the motor vehicle and fixed devices (20) of the mobile radio network are designed in such a way that, in response to an interrogation which is derived from the respective position of the motor vehicle, maximum speed values are transmitted for those route sections which have the relationship with the position of the motor vehicle.

2. Device according to Claim 1, **characterized in that** an output apparatus (3) is provided for outputting the read-out maximum speed values.

3. Device according to Claim 2, **characterized in that** minimum speeds which are also provided are stored in the memory and the respectively read-out minimum speed is output.

4. Device according to one of Claims 1 to 3, **characterized in that** the read-out maximum speed values can be fed to a speed controlling system (4).

5. Device according to one of the preceding claims, **characterized in that** maximum speed values which are assigned to the individual lanes are stored for route sections with a plurality of lanes in one direction, and **in that** in addition the device for detecting on which lane the motor vehicle is respectively located controls the reading out of the maximum speed values and if appropriate of the minimum speed values.

6. Device according to one of the preceding claims, **characterized in that** the memory (2) is embodied as a mass storage means and it contains the route sections in the form of a road map.

7. Device according to Claim 6, **characterized in that** maximum speed values which are updated by means of a data transmission device (6, 20; 21, 22, 23) can be received, written into a further memory and read out from the mass storage means (2) with priority over the maximum speed values.

8. Device according to one of the preceding claims, **characterized in that** at least one sensor (5) from whose output signal a maximum speed value is derived is provided on the motor vehicle.

9. Device according to Claim 8, **characterized in that** the derived maximum speed value is produced by changing the read-out maximum speed value as a function of the output signal of the sensor.

10. Device according to one of the preceding claims, **characterized in that** further information which influences the maximum speed can be received via a radio network.

11. Device according to one of the preceding claims, **characterized in that** further information which influences the maximum speed can be received from short-range transmitters arranged on route sections.

## Revendications

1. Dispositif pour fournir des informations concernant la vitesse maximale prédéterminée à chaque fois dans un véhicule automobile lorsque ce dernier parcourt des tronçons de trajet pour lesquels des vitesses maximales sont imposées, dans lequel des valeurs de vitesses maximales imposées sont enregistrées dans une mémoire de façon associée aux tronçons de trajet considérés, le tronçon de trajet parcouru à chaque fois étant identifié à l'aide d'un dispositif de localisation et dans lequel la vitesse maximale peut être lue pour le tronçon de trajet identifié,
**caractérisé en ce que**
des valeurs de vitesses maximales accompagnées d'indications concernant les tronçons de trajet correspondants peuvent être reçues par l'intermédiaire d'un réseau de téléphonie mobile cellulaire (20) et enregistrées dans la mémoire, et des émetteurs distincts (20) émettent des valeurs de vitesses maximales accompagnées d'indications concernant les tronçons de trajet correspondants, respectivement pour les tronçons de trajet qui se trouvent dans la zone d'une cellule ou de plusieurs cellules voisines, ou une station mobile (6) placée dans le véhicule automobile et des dispositifs fixes (20) du réseau de téléphonie mobile sont constitués de manière que, en réponse à une interrogation dérivée de la position du véhicule automobile au moment considéré, il se produit une transmission de valeurs de vitesses maximales pour les tronçons de trajet qui présentent une relation avec la position du véhicule automobile.

2. Dispositif selon la revendication 1,
**caractérisé en ce qu'**
un dispositif de sortie (3) est prévu pour sortir les valeurs de vitesses maximales lues.

3. Dispositif selon la revendication 2,
**caractérisé en ce que**
des vitesses minimales prévues en supplément sont enregistrées dans la mémoire et la vitesse minimale lue à un moment considéré est sortie.

4. Dispositif selon une des revendications 1 à 3,
**caractérisé en ce que**
les valeurs de vitesses maximales lues peuvent être envoyées à une installation de régulation de vitesse (4).

5. Dispositif selon une des revendications précédentes,
**caractérisé en ce que**
pour des tronçons de trajet possédant plusieurs voies de circulation dans un même sens, des valeurs de vitesses maximales associées aux différentes voies de circulation sont enregistrées et, en supplément, un dispositif servant à reconnaître la voie sur laquelle le véhicule automobile se trouve au moment considéré commande la lecture des valeurs de vitesses maximales et éventuellement des valeurs de vitesses minimales.

6. Dispositif selon une des revendications précédentes,
**caractérisé en ce que**
la mémoire (2) est constituée par une mémoire de masse et contient les tronçons de trajet sous la forme d'une carte routière.

7. Dispositif selon la revendication 6,
**caractérisé en ce que**
des valeurs de vitesses maximales actualisées peuvent être reçues par l'intermédiaire d'un dispositif de transmission de données (6, 20 ; 21, 22, 23), ces valeurs peuvent être inscrites dans une autre mémoire et peuvent être lues en priorité par rapport aux valeurs de vitesses maximales issues de la mémoire de masse (2).

8. Dispositif selon une des revendications précédentes,
**caractérisé en ce qu'**
au moins un capteur (5) sur le véhicule automobile est prévu avec un signal de sortie dont est dérivée une valeur de vitesse maximale.

9. Dispositif selon la revendication 8,
**caractérisé en ce que**
la valeur de vitesse maximale dérivée est obtenue par une modification de la valeur de vitesse maximale lue exécutée en fonction du signal de sortie du capteur.

10. Dispositif selon une des revendications précédentes,
**caractérisé en ce que**
d'autres informations qui ont une influence sur la vitesse maximale peuvent être reçues par l'intermédiaire d'un réseau radio.

11. Dispositif selon une des revendications précédentes,
**caractérisé en ce que**
d'autres informations qui ont une influence sur la vitesse maximale peuvent être reçues en provenance d'émetteurs de faible portée qui sont disposés le long de tronçons de trajet.
